# FASCICULE DE BREVET EUROPEEN

(11) **EP 1 953 346 B1**
(45) Date de publication et mention de la délivrance du brevet: **19.12.2018**
(21) Numéro de dépôt: 08150555.4
(22) Date de dépôt: 23.01.2008
(51) Int. Cl.: F01D 7/00, F04D 29/32

(54) **Turbopropulseur comportant une hélice formée de pales à orientation réglable**
Turbopropellertriebwerk, das einen Propeller mit verstellbaren Blättern umfasst
Turbo-propeller comprising a propeller formed by blades with adjustable orientation

(30) Priorité: 23.01.2007 FR 0752823
(43) Date de publication de la demande: 06.08.2008
(73) Titulaire: Safran Aircraft Engines, 75015 Paris (FR)
(72) Inventeur: Gallet, François, 75012 Paris (FR)
(74) Mandataire: Intès, Didier Gérard André

(56) Documents cités:
- DE-A1- 4 446 622
- DE-C1- 3 905 282
- DE-C1- 3 905 282
- FR-A- 2 046 297
- FR-A- 2 144 831
- US-A- 2 801 068
- US-A- 2 954 830
- US-A- 3 367 424
- US-A- 3 720 060
- US-A- 3 844 681

## Description

L'invention se rapporte à un turbopropulseur comportant au moins une hélice composée d'un ensemble de pales à orientation réglable, commandé, l'orientation réglable des pales constituant l'un des paramètres permettant de gérer la poussée du turbopropulseur. L'invention concerne plus particulièrement un nouveau système de commande d'orientation de ces pales.

On connaît, par exemple du brevet US 4 758 129, un turbopropulseur à deux hélices comprenant une turbine à deux rotors contrarotatifs entraînant respectivement les deux hélices formées, chacune, d'un ensemble de pales à orientation réglable. L'invention s'applique notamment à ce type de turbopropulseur d'avion. Par ailleurs, différents mécanismes de commande d'orientation des pales sont connus. Par exemple, un système connu comporte un vérin classique, agencé axialement dans l'espace intérieur ménagé au centre de la turbine à veine annulaire. Des liaisons mécaniques transmettent le mouvement de la tige du vérin radialement jusqu'aux pales à orientation réglable.

Ces éléments de liaison sont complexes, encombrants, lourds et coûteux. De plus, un seul vérin doit fournir les efforts à transmettre pour l'orientation de toutes les pales d'un même ensemble, ce qui nécessite des pressions d'actionnement élevées pour le vérin, compte tenu de la surface nécessairement limitée du piston de ce vérin installé axialement. Cette pression de commande élevée est préjudiciable à la longévité du vérin.

De plus, la maintenance est compliquée car les éléments vitaux sont situés à l'intérieur du carter et plus particulièrement, pour certains, à l'intérieur de la turbine. On ne peut les changer sans avoir à démonter la turbine. DE-C-3905282 divulgue également un propulseur comportant des pales à orientation réglable.

L'invention vise à surmonter tous ces inconvénients.

L'idée de base de l'invention consiste à utiliser un vérin rotatif aux pieds de chaque pale, ledit vérin rotatif étant installé sur un support tournant portant l'ensemble des pales constituant une hélice.

Plus précisément, l'invention concerne un turbopropulseur tel que défini dans la revendication 1, comportant au moins un ensemble de pales rotatives à orientation réglable, solidaire en rotation d'un support tournant, caractérisé en ce que chaque pale dudit ensemble est couplée, pour le réglage de son orientation, à un vérin rotatif hydraulique spécifique porté par ledit support tournant. Ce dernier est fixé à un rotor de turbine. De préférence, la turbine comporte deux rotors contrarotatifs.

Le vérin rotatif est du type à double commande et est piloté par deux circuits de fluide hydraulique sous pression, la pression de fluide hydraulique de chaque circuit étant réglable.

L'arbre rotatif dudit vérin rotatif peut ainsi être solidaire d'un axe de rotation de la pale correspondante. Typiquement, l'axe de la pale est dans le prolongement de l'arbre du vérin.

Par exemple, ledit vérin rotatif comporte un boîtier cylindrique à l'intérieur duquel sont agencées plusieurs cavités adjacentes réparties circonférentiellement autour dudit arbre. Chaque cavité renferme un piston fixé à cet arbre qui partage ladite cavité en deux chambres. Les chambres analogues de toutes les cavités sont reliées aux deux circuits de fluide hydraulique sous pression, respectivement. On entend par chambres analogues les chambres des cavités qui, lorsqu'elles sont remplies par du fluide hydraulique dont la pression augmente, agissent sur les différents pistons pour faire tourner l'arbre dans un même sens.

L'arbre dudit vérin rotatif est couplé à un système de verrouillage autobloquant.

Ce système de verrouillage comporte des moyens de déblocage pilotés par une différence entre les pressions de fluide hydraulique qui règnent dans les deux circuits précités.

Par exemple, ledit système de verrouillage comporte un boîtier adjacent au corps du vérin rotatif, renfermant un double dispositif de débrayage à disques, intercalé entre deux vérins à course rectiligne, chaque vérin comportant un corps fixe par rapport audit vérin rotatif et deux chambres reliées aux deux circuits précités. Le double dispositif de débrayage, les vérins à course rectiligne et le vérin rotatif sont avantageusement agencés selon un axe commun. Ils sont de préférence installés dans un même boîtier solidaire du support tournant.

Selon une possibilité, ledit double dispositif de débrayage est équipé de disques de friction.

Selon une autre possibilité, ledit double dispositif de débrayage est équipé de disques coopérant par des liaisons de forme telles que par exemple des nervures radiales formant une sorte de crabotage.

L'invention sera mieux comprise et d'autres avantages de celle-ci apparaîtront plus clairement à la lumière de la description qui va suivre d'un turbopropulseur conforme à son principe, donnée uniquement à titre d'exemple et faite en référence aux dessins annexés, sur lesquels :
- la figure 1 est une vue générale en perspective d'un turbopropulseur conforme à l'invention ;
- la figure 2 est une vue schématique de principe d'un dispositif de commande d'orientation de l'une des pales ;
- la figure 3 est une vue schématique de principe du vérin rotatif de la figure 2 ; et
- les figures 4 et 5 sont des vues schématiques de principe du dispositif de la figure 2 et illustrant le fonctionnement du système de verrouillage autobloquant lorsqu'il est débrayé pour permettre la rotation de la pale dans un sens ou dans l'autre, respectivement.

Sur les dessins, on a représenté un turbopropulseur 11 comportant, selon l'exemple, deux hélices 13a, 13b constituées chacune d'un ensemble de pales 14 à orientation réglable. Les pales 14 de chaque ensemble sont montées sur un support tournant 16a, 16b, par exemple en forme de plateforme annulaire, lui-même monté en rotation au voisinage de la surface d'un carter fixe 18. Les pales 14 de chaque ensemble sont régulièrement espacées circonférentiellement et orientées globalement radialement à la surface du support tournant. Le carter fixe 18 abrite une chambre de combustion et une turbine à deux rotors contrarotatifs. Chaque rotor porte et entraîne en rotation l'un des supports tournants 16a, 16b sur lequel est montée l'hélice 13a, 13b ayant des pales à orientation réglable. L'orientation des pales permet de gérer la poussée du turbopropulseur. La structure décrite jusqu'à présent est comparable, fonctionnellement, à celle qui est décrite dans le brevet US 4 758 129. Ses aspects connus ne seront pas décrits plus en détail.

L'invention porte essentiellement sur les moyens de commande d'orientation des pales 14 d'au moins une hélice 13a, 13b. Typiquement, chaque hélice est équipée de telles pales à orientation réglable.

Plus particulièrement, chaque pale comporte un axe de rotation 20 solidaire et dans le prolongement de l'arbre rotatif 21 d'un vérin rotatif 22 individuel. Comme le montre la figure 2, le vérin rotatif est couplé à un système de verrouillage autobloquant 24. Par exemple, le vérin rotatif 22 et le système de verrouillage autobloquant 24 sont installés coaxialement à l'intérieur d'un même boîtier cylindrique 26 lui-même porté par le support tournant 16a, 16b de l'hélice correspondante. Autrement dit, chaque pale à orientation réglable fait saillie radialement au-delà d'un tel boîtier cylindrique 26 porté par le support tournant.

Le vérin rotatif 22 est du type à double commande et est piloté par deux circuits C1, C2 de fluide hydraulique sous pression. La pression de fluide hydraulique dans chaque circuit, P1 ou P2, respectivement est réglable dans chaque circuit. On conçoit qu'une différence de pression P1 - P2 positive va entraîner la rotation du vérin dans un sens tandis qu'une différence de pression P2 - P1 positive va entraîner une rotation du vérin dans l'autre sens. La figure 3 montre la structure du vérin rotatif. Celui-ci comporte, dans un corps cylindrique 28 faisant partie du boîtier 26, plusieurs cavités 30 adjacentes circonférentiellement autour de l'arbre central. Dans l'exemple, on a prévu quatre cavités occupant chacune un secteur de 90°. Ces quatre cavités sont délimitées par des parois 32 fixes à l'intérieur du corps cylindrique, les extrémités radiales internes des parois étant montées à coulissement étanche le long de l'arbre central 21.

D'autre part, chaque cavité 30 renferme un piston 36 fixé à l'arbre et partageant ladite cavité en deux chambres CP1, CP2. L'extrémité radiale externe du piston 36 coulisse de façon étanche le long de la paroi cylindrique du corps cylindrique 28 du vérin. Les chambres analogues CP1, CP2 de toutes les cavités sont reliées aux deux circuits C1, C2 de fluide hydraulique sous pression, respectivement.

Le système de verrouillage autobloquant 24 comporte des moyens de déblocage 38 pilotés par une différence entre les pressions de fluide hydraulique dans les deux circuits C1, C2 précités. Il est installé dans le reste du boîtier 26, adjacent au corps 28 du vérin rotatif. L'ensemble forme une unité de commande compacte installée sur le support tournant, au pied de la pale 14 à orientation réglable. Le système de verrouillage comporte un double dispositif de débrayage 40 à disques, intercalé entre deux vérins 42, 44 à course rectiligne. Chaque vérin 42, 44 comporte un corps 46 fixe par rapport au vérin rotatif et deux chambres reliées aux deux circuits C1, C2 précités. Comme représenté, le double système de débrayage, les vérins à course rectiligne et le vérin rotatif sont agencés selon un axe commun qui est aussi l'axe de rotation de la pale 14.

Le dispositif de débrayage 40 comporte un double disque de friction 50 muni de garnitures de friction 51 de part et d'autre d'une âme médiane 52 et associé à des moyens d'immobilisation en translation axiale 54 et deux disques de friction 57, 58 mobiles en translation et situés de part et d'autre du double disque 50. Ces disques 57, 58 mobiles en translation sont reliés à des pistons 67, 68 des deux vérins 42, 44 à course rectiligne, respectivement. Chacun de ces pistons comporte une cavité 70 et coulisse à l'intérieur du corps de vérin. Une paroi d'extrémité 72 fixée audit double disque central est montée à coulissement à l'intérieur de cette cavité 70.

Le corps 46 du vérin 42 le plus proche du vérin rotatif 22 est fixé à la paroi du boîtier 26 qui sépare le vérin rotatif du système de verrouillage autobloquant 24. Le corps 46 du vérin opposé 44 est fixé à une paroi opposée de ce boîtier. Une glissière à cannelure 74 relie la paroi transversale du piston 67 à un arbre qui prolonge vers l'intérieur l'arbre 21 du vérin rotatif. Une glissière à cannelure 76 semblable relie la paroi transversale du piston de l'autre vérin 44 à la paroi du boîtier 26. Par conséquent, la pale peut tourner avec le disque 57 associé au piston 67 du vérin 42 tandis que le disque 58 associé au piston 68 de l'autre vérin 44 est bloqué en rotation.

Enfin, un ressort 78 est installé dans le corps de chaque vérin pour solliciter le piston 67 ou 68 solidaire du disque mobile 57 ou 58 correspondant vers ledit double disque central 50.

On comprend que chaque vérin 42, 44 comporte ainsi deux chambres de volume variable. Une chambre 80 est limitée par le corps 46 du vérin et la paroi transversale du piston et l'autre chambre 82 est limitée par la cavité 70 du piston lui-même et la paroi d'extrémité 72 fixée au double disque central 50.

Comme représenté sur la figure 2, la chambre 80 du vérin 42, contenant le ressort 78, est connectée au circuit C1 de fluide hydraulique, de pression P1 tandis que la chambre 80 du même vérin est reliée au circuit C2 de fluide hydraulique, de pression P2. Inversement, la chambre 80 du vérin 44, abritant le ressort 78, est reliée au circuit C2 de fluide hydraulique de pression P2 tandis que l'autre chambre 82 est reliée au circuit C1 de fluide hydraulique, de pression P1.

Ainsi, les ressorts 78 sont installés dans les corps correspondants des deux vérins pour solliciter ledit piston 67 ou 68 solidaire du disque 57 ou 58 correspondant, vers le double disque central 50. Comme les disques sont munis de garniture de friction, lorsque les pressions P1 et P2 sont égales, les ressorts 78 via les pistons, maintiennent les disques 57, 58 en application contre ledit double disque central. Comme le piston 68 du vérin 44 est immobilisé en rotation, la pale 14 ne peut tourner. C'est la situation illustrée sur la figure 2.

Le fonctionnement est le suivant. Lorsque les pressions P1 et P2 sont égales, le système de verrouillage autobloquant est immobilisé sous la force des ressorts 78 et aucune différence de pression ne s'exerce à l'intérieur du vérin rotatif 22. L'orientation de la pale est donc stabilisée.

Si on commande une différence de pression P1 > P2, le disque 57 reste appliqué contre le double disque central 50 mais le piston 68 de l'autre vérin 44 se déplace en comprimant le ressort, ce qui se traduit par une séparation entre le disque 58 et le double disque central 50. En conséquence, le piston 67, le disque 57 et le double disque central 50 peuvent tourner conjointement en même temps que la même différence de pression engendre un mouvement de rotation (dans le sens inverse des aiguilles d'une montre en considérant la figure 3) de l'arbre 21 du vérin rotatif 22, ce qui se traduit par un changement d'orientation de la pale.

Inversement, lorsqu'on commande une pression P2 > P1, la chambre 80 du vérin 42 augmente de volume, ce qui se traduit par une séparation entre le disque 57 et ledit double disque central 50. Parallèlement, la même différence de pression engendre dans le vérin rotatif un déplacement rotatif (dans le sens des aiguilles d'une montre en considérant la figure 3) de l'arbre 21. La pale tourne alors dans l'autre sens.

Comme mentionné précédemment, les garnitures de friction des disques peuvent être remplacées par des liaisons de forme telles que des nervures radiales procurant le même effet de blocage en rotation des disques, sous l'effet des ressorts.

## Revendications

1. Turbopropulseur comportant au moins un ensemble de pales (14) rotatives à orientation réglable, solidaire en rotation d'un support tournant (16a, 16b), chaque pale dudit ensemble étant couplée, pour le réglage de son orientation, à un vérin rotatif hydraulique (22) spécifique, porté par ledit support tournant, **caractérisé en ce que** ledit vérin rotatif (22) est du type à double commande, piloté par deux circuits (C1, C2) de fluide hydraulique sous pression, la pression du fluide hydraulique de chaque circuit étant réglable, **en ce qu'**un arbre rotatif (21) dudit vérin rotatif est couplé à un système de verrouillage autobloquant (24), et **en ce que** ledit système de verrouillage comporte des moyens de déblocage (38) pilotés par une différence entre les pressions de fluide hydraulique dans les deux circuits (C1, C2) précités.

2. Turbopropulseur selon la revendication 1, **caractérisé en ce que** ledit arbre rotatif (21) du vérin rotatif (22) est solidaire d'un axe de rotation de ladite pale.

3. Turbopropulseur selon la revendication 2, **caractérisé en ce que** ledit vérin rotatif (22) comporte plusieurs cavités adjacentes (30) réparties circonférentiellement autour dudit arbre et **en ce que** chaque cavité renferme un piston (36) fixé audit arbre et partageant ladite cavité en deux chambres, les chambres analogues de toutes les cavités étant reliées aux deux circuits (C1, C2) de fluide hydraulique sous pression, respectivement.

4. Turbopropulseur selon l'une quelconque des revendications 1 à 3, **caractérisé en ce que** ledit système de verrouillage comporte un double dispositif de débrayage (40) à disques intercalés entre deux vérins (42, 44) à course rectiligne, chaque vérin comportant un corps (46) fixe par rapport audit vérin rotatif et deux chambres reliées aux deux circuits précités ; le double dispositif de débrayage, les vérins à course rectiligne et le vérin rotatif étant agencés selon un axe commun.

5. Turbopropulseur selon la revendication 4, **caractérisé en ce que** ledit dispositif de débrayage comporte un double disque de friction (50) central immobilisé en translation et deux disques (57, 58) mobiles en translation, de part et d'autre dudit disque central et respectivement reliés à des pistons (67, 68) des deux vérins à course rectiligne.

6. Turbopropulseur selon la revendication 5, **caractérisé en ce que** chaque piston de vérin à course rectiligne comporte une cavité (70) coulissant à l'intérieur dudit corps (46) et une paroi d'extrémité (72) fixée au double disque central et montée à coulissement à l'intérieur de cette cavité.

7. Turbopropulseur selon la revendication 6, **caractérisé en ce qu'**un ressort (78) est installé dans ledit corps de chaque vérin à course rectiligne pour solliciter ledit piston solidaire du disque mobile correspondant vers ledit double disque central.

8. Turbopropulseur selon l'une des revendications 4 à 7, **caractérisé en ce que** ledit double dispositif de débrayage (40) est équipé de disque de friction.

9. Turbopropulseur selon l'une des revendications 4 à 7, **caractérisé en ce que** ledit double dispositif de débrayage est équipé de disque coopérant par des liaisons de forme telles que par exemple des nervures radiales.

## Patentansprüche

1. Turbopropeller umfassend zumindest eine Anordnung von drehbaren Schaufelblättern (14) mit regelbarer Orientierung, die drehbar an einem drehenden Träger (16a, 16b) befestigt sind, wobei jedes Schaufelblatt der Anordnung zur Regelung seiner Orientierung mit einem spezifischen hydraulischen Drehzylinder (22) gekoppelt ist, der von dem drehenden Träger getragen wird, **dadurch gekennzeichnet, dass** der Drehzylinder (22) vom Typ mit doppelter Steuerung ist, der durch zwei Kreise (C1, C2) für druckbeaufschlagtes Hydraulikfluid pilotgesteuert wird, wobei der Druck des Hydraulikfluids eines jeden Kreises regelbar ist, so dass eine drehende Welle (21) des Drehzylinders mit einem selbsthemmenden Verriegelungssystem (24) gekoppelt ist, und dass das Verriegelungssystem Mittel zur Entriegelung (38) umfasst, die durch eine Differenz zwischen den Drücken des Hydraulikfluids in den zwei genannten Kreisen (C1, C2) pilotgesteuert werden.

2. Turbopropeller nach Anspruch 1, **dadurch gekennzeichnet, dass** die drehende Welle (21) des Drehzylinders (22) an einer Drehachse des Schaufelblatts befestigt ist.

3. Turbopropeller nach Anspruch 2, **dadurch gekennzeichnet, dass** der Drehzylinder (22) mehrere benachbarte Hohlräume (30) umfasst, die in Umfangsrichtung um die Welle herum beabstandet sind, und dass jeder Hohlraum einen Kolben (36) umschließt, der an der Welle fixiert ist und den Hohlraum in zwei Kammern teilt, wobei analoge Kammern aller Hohlräume jeweils mit den zwei Kreisen (C1, C2) des druckbeaufschlagten Hydraulikfluids verbunden sind.

4. Turbopropeller nach einem der Ansprüche 1 bis 3, **dadurch gekennzeichnet, dass** das Verriegelungssystem eine doppelte Ausrückvorrichtung (40) mit zwischen zwei Zylindern (42, 44) mit linearem Gang verschränkten Scheiben umfasst, wobei jeder Zylinder einen relativ zu dem Drehzylinder fixierten Körper (46) und zwei mit den zwei genannten Kreisen verbundene Kammern umfasst, wobei die doppelte Ausrückvorrichtung, die Zylinder mit linearem Gang und der Drehzylinder entlang einer gemeinsamen Achse betätigt werden.

5. Turbopropeller nach Anspruch 4, **dadurch gekennzeichnet, dass** die Ausrückvorrichtung eine zentrale doppelte Reibungsscheibe (50), die gegen eine Verschiebung festgesetzt ist, und zwei verschiebbare Scheiben (57, 58) auf beiden Seiten der zentralen Scheibe umfasst, die jeweils mit Kolben (67, 68) der zwei Zylinder mit linearem Gang verbunden sind.

6. Turbopropeller nach Anspruch 5, **dadurch gekennzeichnet, dass** jeder Kolben der Zylinder mit linearem Gang einen Hohlraum (70), der innerhalb des Körpers (46) verschiebbar ist, und eine Endwand (72) umfasst, die an der zentralen doppelten Scheibe befestigt und verschiebbar innerhalb dieses Hohlraums montiert ist.

7. Turbopropeller nach Anspruch 6, **dadurch gekennzeichnet, dass** eine Feder (78) in dem Körper eines jeden Zylinders mit linearem Gang installiert ist, um den Kolben, der an der entsprechenden beweglichen Scheibe befestigt ist, zu der zentralen doppelten Scheibe hin vorzuspannen.

8. Turbopropeller nach einem der Ansprüche 4 bis 7, **dadurch gekennzeichnet, dass** die doppelte Ausrückvorrichtung (40) mit einer Reibungsscheibe ausgestattet ist.

9. Turbopropeller nach einem der Ansprüche 4 bis 7, **dadurch gekennzeichnet, dass** die doppelte Ausrückvorrichtung mit einer Scheibe ausgestattet ist, die über Verbindungen zum Beispiel in Form radialer Stege zusammenwirkt.

## Claims

1. A turboprop including at least one set of variable pitch rotary blades (14) constrained to rotate with a rotary support (16a, 16b),
wherein, in order to vary its pitch, each blade of said set is coupled to a specific hydraulic rotary actuator (22) carried by said rotary support,
**characterized in that** said rotary actuator (22) is of the dual control type, being controlled by two pressurized hydraulic fluid circuits (C1, C2), the pressure of the hydraulic fluid in each circuit being adjustable,
**in that** a rotary shaft (21) of said rotary actuator is coupled to a self-blocking locking system (24),
and **in that** said locking system comprises unblocking means (38) controlled by a difference between the hydraulic fluid pressures in the two above-mentioned circuits (C1, C2).

2. Turboprop according to claim 1, **characterized in that** said rotary shaft (21) of the rotary actuator (22) is secured to a swivel pin of said blade.

3. Turboprop according to claim 2, **characterized in that** said rotary actuator (22) has a plurality of adjacent cavities (30) distributed circumferentially around said shaft, and **in that** each cavity contains a piston (36) secured to said shaft and subdividing said cavity into two chambers, analogous chambers in all of the cavities being connected to respective ones of the two pressurized hydraulic fluid circuits (C1, C2).

4. Turboprop according to any one of claims 1 to 3, **characterized in that** said locking system comprises a dual declutching device (40) with disks interposed between two rectilinear stroke actuators (42, 44), each actuator comprising a cylinder (46) that is stationary relative to said rotary actuator and two chambers that are connected to the two above-mentioned circuits; the dual declutching device, the rectilinear stroke actuators, and the rotary actuator being arranged on a common axis.

5. Turboprop according to claim 4, **characterized in that** said declutching device comprises a central dual friction disk (50) prevented from moving in translation and two disks (57, 58) movable in translation on either side of said central disk and connected respectively to pistons (67, 68) of the two rectilinear stroke actuators.

6. Turboprop according to claim 5, **characterized in that** each rectilinear stroke actuator piston includes a cavity (70) slidable inside said cylinder (46) and an end wall (72) fastened to the central dual disk and slidably mounted inside said cavity.

7. Turboprop according to claim 6, **characterized in that** a spring (78) is installed in said cylinder of each rectilinear stroke actuator to urge said piston secured to the corresponding moving disk towards said central dual disk.

8. Turboprop according to any one of claims 4 to 7, **characterized in that** said dual declutching device (40) is fitted with friction disks.

9. Turboprop according to any one of claims 4 to 7, **characterized in that** said dual declutching device is fitted with disks co-operating by such as, for example, radial ribs.
